# EUROPÄISCHE PATENTSCHRIFT

(11) **EP 2 268 925 B1**
(45) Veröffentlichungstag und Bekanntmachung des Hinweises auf die Patenterteilung: **21.01.2015**
(21) Anmeldenummer: 09727042.5
(22) Anmeldetag: 02.04.2009
(51) Int. Cl.: F04D 27/02

(54) **GASTURBINENVERDICHTER**
GAS TURBINE COMPRESSOR
COMPRESSEUR DE TURBINE À GAZ

(30) Priorität: 02.04.2008 DE 102008016800
(43) Veröffentlichungstag der Anmeldung: 05.01.2011
(73) Patentinhaber: MTU Aero Engines AG, 80995 München (DE)
(72) Erfinder: HILLER, Sven-J., 85244 Röhrmoos (DE)
(86) Internationale Anmeldenummer: PCT/DE2009/000461
(87) Internationale Veröffentlichungsnummer: WO 2009/121350

(56) Entgegenhaltungen:
- EP-A- 1 406 018
- US-A- 4 196 472
- US-A- 5 275 528
- US-A- 5 340 271
- US-A- 6 059 522

## Beschreibung

Die Erfindung betrifft einen Gasturbinenverdichter mit einem Verdichtergehäuse, Leitschaufeln, Laufschaufeln, ventilgesteuerten Einblasöffnungen zum Stabilisieren der Verdichterströmung und mehreren Ventilen zur Steuerung der über die Einblasöffnungen eingeblasenen Luftmenge, wobei mehrere mit der Steuerung der Ventile gekoppelte Sensoren im Bereich der Laufschaufeln am Umfang des Strömungskanals verteilt angeordnet sind.

Verdichter können bei bestimmten Betriebsbedingungen (Drosselzustand) zu Pumpen beginnen. Typischerweise ergibt sich das Pumpen aus einem unstabilen Strömungszustand. Dieser Zustand kann vorzugsweise im Teillastbereich (Off-Design-Zustand) auftreten. Der Verdichter von Gasturbinen ist für bestimmte Flugzustände ausgelegt, in denen er die vorausberechneten Kennwerte wie Durchsatz, Druckverhältnis, Wirkungsgrad etc. erbringen muß. Aber auch jenseits dieser Auslegungspunkte hat der Verdichter noch akzeptable und sichere Betriebseigenschaften aufzuweisen, z.B. im Landeanflug eines Flugzeugs, wo für Einhaltung eines Gleitpfades schnelle Schubänderungen und damit schnelle Drehzahländerungen erforderlich sind. Aber auch beim Anlassen im unteren Drehzahlbereich hat der Verdichter für eine einwandfreie Strömung zu sorgen und muß ein schnelles Hochfahren auf Vollast ermöglichen.

Das Verdichterkennfeld wird natürlich auch im Teillastbereich vermessen. Zur Ermittlung eines sicheren Betriebsbereichs muß die sogenannte Fahrlinie, die Betriebspunkte auf unterschiedlichen Drehzahllinien miteinander verbindet, einen ausreichenden Sicherheitsabstand zur sogenannten Pumpgrenze aufweisen, bei der, wie gesagt, ein Strömungsabriß an den Verdichterschaufeln stattfindet.

Bereits in der Vergangenheit gab es Ansätze, die Pumpgrenze möglichst weit zu niedrigen Durchsätzen zu verschieben, um die Fahrlinie in andere Bereiche bringen oder mit noch größerem Abstand zur Pumpgrenze festsetzen zu können.

Lösungen im Stand der Technik sind insbesondere das Einblasen von Luft in den Gehäuse- oder Rotorbereich eines Verdichters bei bestimmten Betriebsbedingungen. Durch dieses seitliche Einblasen von Luft in Richtung Laufschaufeln soll die Strömung im Verdichter stabilisiert werden. Das Einblasen von Luft kann stationär (ohne Änderung des Einblasmassenstroms) oder gesteuert mit Hilfe von Ventilen erfolgen, wobei letzteres in der DE 10 2005 052 466 A1 und der US 6 125 626 beschrieben ist.

Das Dokument US-A-5 340 271 betrifft einen Gasturbinenverdichter mit ventilgesteuerten Einblasöffnungen zum Stabilisieren der Verdichterströmung. Die Steuerung der Ventile ist mit Sensoren im Bereich der Laufschaufeln gekoppelt, wobei mehrere Sensoren am Umfang des Strömungskanals verteilt angeordnet sind. Die Sensoren sind dabei als die Strömungsgeschwindigkeit erfassende Hitzdrahtsensoren ausgeführt. Das Dokument verweist auf einen Stand der Technik, bei dem Drücke in Steuersignale umgewandelt werden.

Aufgabe der Erfindung ist es dem gegenüber, die Stabilisierung der Strömung durch Einblasung im Bereich der Laufschaufeln noch effektiver und präziser zu machen.

Hierzu sieht der erfindungsgemäße Gasturbinenverdichter der eingangs genannten Art vor, dass mehrere am Umfang des Strömungskanals verteilte Drucksensoren stromauf- und stromabwärts der Einblasöffnungen angeordnet sind. Dadurch, dass mehrere, am Umfang des Strömungskanals verteilte Drucksensoren stromauf- und stromabwärts der Einblasöffnungen vorgesehen sind, können die Drücke vor und nach Einleitung der zusätzlichen Luft ermittelt werden, was noch effektiver ist und eine noch präzisere Regelung bzw. Steuerung ermöglicht.

Die Einblasöffnungen sollten unmittelbar stromaufwärts der Laufschaufeln angeordnet sein.

Da es beim Pumpen Strömungszustände gibt, bei denen modulare Umfangsstörungen auftreten, ist es vorteilhaft, jeder Einblasöffnung ein eigenes Ventil zuzuordnen.

Natürlich können auch mehrere Einblasöffnungen eines von zahlreichen Ventilen aufweisen, um Bauteile und Kosten zu sparen.

Über die zahlreichen, den Einblasöffnungen zugeordneten Ventile lassen sich kontinuierliche, modulierte oder gepulste Strömungen erzielen.

Modulare Umfangsstörungen können durch gezielte gegenphasige Einblasung wie beim Antischall sozusagen gelöscht werden. Natürlich können auch kurzzeitige, peakartige Störungen durch ein schnelles, vollständiges Öffnen eines oder mehrerer Ventile wirksam behoben werden.

Das oder die Ventile sind Mikroventile, insbesondere basierend auf MEMS-Technologie.

Derartige Ventile zeichnen sich durch eine schnelle Schaltbarkeit aus und besitzen meist einen externen Aktuator, der das Ventil auch Modulieren/Schwingen lassen kann (z.B. mit 400 Hz).

Die Steuerung der Drucksensoren kann in dem jeweiligen Drucksensor selbst integriert sein, so daß ein Drucksensor einem oder mehreren Ventilen zugeordnet ist und diese unmittelbar steuert, oder es kann eine zentrale Steuerung vorgesehen sein.

Die Aktuatoren sind insbesondere Magnetspulen oder Piezoelemente.

Die Ventile sowie die Einblasöffnungen sitzen insbesondere im Außengehäuse, wobei aber auch alternativ eine Einströmung im Nabenbereich möglich ist.

Die Erfindung schafft ferner ein Verfahren zum Stabilisieren der Gasturbinenverdichterströmung mittels einer elektrischen Steuerung, die mit mehreren, am Umfang des Strömungskanals vorgesehenen Ventilen an Einströmöffnungen gekoppelt ist. Das erfindungsgemäße Verfahren sieht vor, daß die Druckverhältnisse im Strömungskanal ermittelt und abhängig hiervon die Ventile angesteuert werden. Diese Ermittlung erfolgt unmittelbar über die Drucksensoren.

Die Druckverhältnisse werden insbesondere stromauf- und/oder stromabwärts der Einströmöffnungen erfaßt.

Wie bereits erläutert, können die Ventile wahlweise kontinuierlich, moduliert oder gepulst geöffnet werden, die Steuerung läßt alle diese Möglichkeiten zu.

Weitere Merkmale und Vorteile der Erfindung ergeben sich aus der nachfolgenden Beschreibung und aus den nachfolgenden Zeichnungen, auf die Bezug genommen wird.

In den Zeichnungen zeigen:
Figur 1 eine Längsschnittansicht durch einen erfindungsgemäßen Gasturbinenverdichter,
Figur 2 eine Detailansicht des erfindungsgemäßen Verdichters im Bereich einer Laufschaufel, wobei Leitschaufeln zur Steigerung der Übersichtlichkeit weggelassen sind,
Figur 3 eine perspektivische Draufsicht auf einen Teil des Verdichtergehäuses,
Figur 4 eine vergrößerte Ansicht im Bereich eines Mikroventils, das beim erfindungsgemäßen Verdichter eingesetzt wird.

In Figur 1 ist ein mehrstufiger Gasturbinenverdichter in axialer Bauart dargestellt. Der Gasturbinenverdichter hat ein ringförmiges Verdichtergehäuse 2, am Gehäuse 2 angeordnete Leitschaufeln 4 sowie mehrere auf einem Rotor 6 angeordnete Laufschaufeln 8. Unmittelbar stromaufwärts der Schaufelspitze eines Laufschaufelkranzes weist das Gehäuse 2 zahlreiche am Umfang gleichmäßig verteilte Einblasöffnungen 10 auf. Stromabwärts dieses Laufschaufelkranzes 8 besitzt das Gehäuse 2 Auslaßöffnungen 12, über die verdichtete Luft aus dem Ringkanal 14 abgelassen und, wie durch den Pfeil dargestellt, zu den Einblasöffnungen 10 geführt wird.

Die zum Stabilisieren der Verdichterströmung eingeblasene Luft ist direkt auf die Schaufelspitze gerichtet, wie Figur 1 zeigt.

Die Menge der eingeblasenen Luft wird durch Ventile 16, die mit einer Steuerung 18 (vgl. Figur 2) gekoppelt sind, gesteuert. Die Ventile 16 sind sogenannte Mikroventile, die in Figur 4 dargestellt sind. Diese Mikroventile haben Abmaße von gerade mal etwa 10 x 15 mm Fläche und einer Dicke von etwa 1 mm und eignen sich besonders gut, platzsparend am Außengehäuse 2 angeordnet zu werden.

Jede Einblasöffnung 10 hat ein eigenes, ihm zugeordnetes Ventil 16.

In Figur 3 ist zu erkennen, daß es ein Art Ring von Ventilen 16 gibt, die um das Gehäuse 2 herum verlaufen und unmittelbar am Gehäuse 2 befestigt sind.

Um kritische Strömungszustände unmittelbar zu erfassen, sind stromauf- und/oder stromabwärts der Einblasöffnungen 10 Drucksensoren 20, 22 am Gehäuse 2 angebracht, die den Druck vor, im Bereich oder nach den angeströmten Laufschaufeln 8 bestimmen (siehe Figur 2).

Es sind am Umfang verteilt zahlreiche Drucksensoren 20, 22 angeordnet, wie in Figur 3 zu sehen ist.

Im folgenden wird etwas detaillierter auf die Mikroventile eingegangen, von denen eines in Figur 4 in stark vergrößerter Darstellung zu sehen ist.

Mit jedem Ventil 16 ist jeweils ein Aktuator gekoppelt. Der Aktuator kann beispielsweise eine kleinbauende Magnetspule 24 samt Stößel 26 oder ein Piezoaktuator sein. In Figur 4 ist auch die Zuführleitung 28 für die abgezweigte Luft dargestellt.

Insgesamt wird eine große Anzahl (400 bis 800) Mikroventile am Gehäuse 2 befestigt, entsprechend viele Einblasöffnungen 10 sind vorgesehen. Natürlich können auch mehrere Laufschaufelkränze mit einem eigenen Ring von Einblasöffnungen 10 vorgesehen sein.

Abhängig davon, welche Druckverhältnisse aktuell von den Drucksensoren 20, 22 ermittelt werden, werden über die Steuerung 18 sämtliche Ventile 20, 22 geschlossen oder einzelne oder sämtliche Ventile 20, 22 gleichzeitig oder nacheinander geöffnet. Jedes Ventil 20, 22 wird individuell angesteuert, so daß eine synchronisierte Ansteuerung sämtlicher Ventile 20, 22 möglich ist, um beliebige Umfangswellenformen oder umlaufende Wellen von eingeblasener Luft zu erzeugen. Diese Umfangswellen können Umfangsstörungen der Verdichterströmung ausgleichen, da die Verdichter oftmals modale Umfangsströmungsstörungen in bestimmten Betriebszuständen zeigen können, die durch die gezielte gegenphasige Einblasung gedämpft oder völlig gelöscht werden können.

Durch das gezielte Öffnen, Schließen oder Modulieren läßt sich die einströmende Luftmenge zur Strahlerzeugung verglichen mit einer stationären, stetigen Einströmung von abgezweigter Luft deutlich reduzieren.

Die Steuerung 18 kann auch in die Mikroventile 16 integriert sein.

Sobald der kritische Betriebsbereich verlassen ist, werden die Ventile 16 natürlich wieder geschlossen, um den Wirkungsgrad nicht unnötig zu verringern.

## Patentansprüche

1. Gasturbinenverdichter,
mit einem Verdichtergehäuse (2), Leitschaufeln (4), Laufschaufeln (8), ventilgesteuerten Einblasöffnungen (10) zum Stabilisieren der Verdichterströmung und mehreren Ventilen (16) zur Steuerung der über die Einblasöffnungen (10) eingeblasenen Luftmenge, wobei mehrere mit der Steuerung (18) der Ventile (16) gekoppelte Sensoren (20, 22) im Bereich der Laufschaufeln (8) am Umfang des Strömungskanals (14) verteilt angeordnet sind, **dadurch gekennzeichnet, dass** die sensoren Drucksensoren (20,22) sind und stromauf- und stromabwärts der Einblasöffnungen (10) angeordnet sind.

2. Gasturbinenverdichter nach Anspruch 1, **dadurch gekennzeichnet, dass** die Einblasöffnungen (10) unmittelbar stromaufwärts der zusätzlich luftbeströmten Laufschaufeln (8) angeordnet sind.

3. Gasturbinenverdichter nach Anspruch 1 oder 2, **dadurch gekennzeichnet, dass** jeder Einblasöffnung (10) ein eigenes Ventil (16) zugeordnet ist.

4. Gasturbinenverdichter nach einem der vorhergehenden Ansprüche, **dadurch gekennzeichnet, dass** die Ventile (16) Mikroventile sind.

5. Verfahren zum Stabilisieren der Gasturbinenverdichterströmung eines Gasturbinenverdichters nach Anspruch 1 mittels einer elektrischen Steuerung (18), die mit den am Umfang des Strömungskanals (14) angeordneten Ventilen (16) an den Einströmöffnungen (10) gekoppelt ist,
**dadurch gekennzeichnet, dass**
die Druckverhältnisse im Strömungskanal (14) ermittelt und abhängig hiervon die Ventile (16) angesteuert werden, und dass die Druckverhältnisse stromauf- und stromabwärts der Einströmöffnungen (10) erfasst werden.

6. Verfahren nach Anspruch 5, **dadurch gekennzeichnet, dass** die Ventile (16) wahlweise kontinuierlich, moduliert oder gepulst geöffnet werden.

## Claims

1. Gas turbine compressor,
having a compressor housing (2), guide blades (4), rotor blades (8) and valve-controlled blow-in openings (10) for stabilising the compressor flow, and having several valves (16) for controlling the amount of air blown in via the blow-in openings (10), wherein several sensors (20, 22) that are coupled to the control (18) of the valves (16) in the region of the rotor blades (8) are arranged in a distributed manner on the periphery of the flow passage (14), **characterised in that** the sensors are pressure sensors (20, 22) and are arranged upstream and downstream of the blow-in openings (10).

2. Gas turbine compressor according to claim 1, **characterised in that** the blow-in openings (10) are arranged directly upstream of the rotor blades (8) that additionally have air flowing through them.

3. Gas turbine compressor according to claim 1 or 2, **characterised in that** a specific valve (16) is allocated to each blow-in opening (10).

4. Gas turbine compressor according to one of the preceding claims, **characterised in that** the valves (16) are microvalves.

5. Method for stabilising the gas turbine compressor flow of a gas turbine compressor according to claim 1 by means of an electrical control (18) which is coupled to the valves (16) arranged on the periphery of the flow passage (14) at the blow-in openings (10),
**characterised in that**,
the pressure ratios in the flow passage (14) are determined and, depending on this, the valves (16) are controlled, and the pressure ratios are detected upstream and downstream of the blow-in openings (10).

6. Method according to claim 5, **characterised in that** the valves (16) are optionally opened continuously, with modulation or in a pulsing manner.

## Revendications

1. Compresseur de turbine à gaz, avec un corps de compresseur (2), des aubes directrices (4), des aubes mobiles (8), des orifices d'admission d'air commandés par soupape (10) pour stabiliser l'écoulement du compresseur et plusieurs soupapes (16) pour la commande du débit d'air insufflé par les orifices d'admission d'air (10), dans lequel plusieurs capteurs (20, 22) couplés avec la commande (18) des soupapes (16) sont disposés dans la région des aubes mobiles (8) en étant répartis à la périphérie du canal d'écoulement (14), **caractérisé en ce que** les capteurs sont des capteurs de pression (20, 22) et sont disposés en amont et en aval des orifices d'admission d'air (10).

2. Compresseur de turbine à gaz selon la revendication 1, **caractérisé en ce que** les orifices d'admission d'air (10) sont disposés immédiatement en amont des aubes mobiles (8) parcourues en plus par de l'air.

3. Compresseur de turbine à gaz selon la revendication 1 ou 2, **caractérisé en ce qu'**une soupape particulière (16) est associée à chaque orifice d'admission d'air (10).

4. Compresseur de turbine à gaz selon l'une quelconque des revendications précédentes, **caractérisé en ce que** les soupapes (16) sont des micro-soupapes.

5. Procédé pour stabiliser l'écoulement de compresseur de turbine à gaz d'un compresseur de turbine à gaz selon la revendication 1 au moyen d'une commande électrique (18), qui est couplée aux soupapes (16) disposées à la périphérie du canal d'écoulement (14) aux orifices d'admission d'air (10), **caractérisé en ce que** l'on détermine les rapports de pression dans le canal d'écoulement (14) et on commande les soupapes (16) en fonction de ceux-ci, et **en ce que** l'on détecte les rapports de pression en amont et en aval des orifices d'admission d'air (10).

6. Procédé selon la revendication 5, **caractérisé en ce que** l'on ouvre les soupapes (16) au choix de façon continue, modulée ou pulsée.
